# EUROPÄISCHE PATENTSCHRIFT

(11) **EP 1 285 872 B1**
(45) Veröffentlichungstag und Bekanntmachung des Hinweises auf die Patenterteilung: **23.11.2005**
(21) Anmeldenummer: 01810814.2
(22) Anmeldetag: 22.08.2001
(51) Int. Cl.: B65H 5/32, B65H 39/043, B42C 19/08

(54) **Einrichtung zum rittlingsweisen Sammeln von Druckbogen zu Druckerzeugnissen, wie Zeitschriften, Magazine, Broschüren oder dgl**
Device for gathering printed sheets astride into assembled printed products, like periodicals, magazines, brochures or the like
Dispositif pour assembler des feuilles imprimées en position à cheval en produits imprimés assemblés, tels que périodiques, magazines, brochures et similaires

(43) Veröffentlichungstag der Anmeldung: 26.02.2003
(73) Patentinhaber: GRAPHA-HOLDING AG, 6052 Hergiswil (CH)
(72) Erfinder: Peier, Thomas, 4800 Zofingen (CH)

(56) Entgegenhaltungen:
- EP-A- 0 917 965
- EP-A- 1 156 003
- US-B1- 6 267 366
- PATENT ABSTRACTS OF JAPAN vol. 018, no. 543 (M-1687), 17. Oktober 1994 (1994-10-17) -& JP 06 191176 A (OSAKO SEISAKUSHO:KK), 12. Juli 1994 (1994-07-12)

## Beschreibung

Die Erfindung betrifft eine Einrichtung zum rittlingsweisen Sammeln von Druckbogen zu Druckerzeugnissen, wie Zeitschriften, Magazine, Broschüren oder dgl., bestehend aus einer eine sattelförmige Sammelstrecke bildenden Fördervorrichtung und entlang der Sammelstrecke angeordneten Druckbogenanlegern, die jeweils drehwinkelgleich oder -veränderbar gesteuert und mit der Fördervorrichtung taktsynchron angetrieben sind, wobei die Druckbogenanleger jeweils mit wenigstens einem die Fördervorrichtung aufweisenden, parallel zur Förderrichtung aneinandergereihten Gestellteilen des Maschinengestells lösbar verbunden sind.

Eine Einrichtung der eingangs beschriebenen Art ist beispielsweise an einem Sammelhefter der Bezeichnung Prima mit AMRYS eingebaut und in einem Prospekt von MULLER MARTINI, Ausgabe AMRYS/9412/M1/D gewürdigt. Ein solcher Sammelhefter steht seit 1994 im Einsatz einer Schweizerischen Verlagsdruckerei.

In der japanischen Offenlegungsschrift 04-269594 A ist ein mit sog. Servomotoren für jeden Druckbogenanleger und die Fördervorrichtung ausgerüsteter Sammelhefter offenbart.

Die vorveröffentlichte EP 1 156 003 A2 fällt unter Art. 54(3) EPU und offenbart eine.

Einrichtung zum rittlingsweisen Sammeln von Druckbogen zu Druckerzeugnissen, wie Zeitschriften, Magazine, Broschüren oder dgl., bestehend aus einer eine sattelförmige Sammelstrecke bildenden Fördervorrichtung und entlang der Sammelstrecke angeordneten Druckbogenanlegern, die jeweils drehwinkelgleich oder -veränderbar gesteuert und mit der Fördervorrichtung taktsynchron angetrieben sind, wobei die Druckbogenanleger jeweils mittels Ständer mit wenigstens einem die Fördervorrichtung (2) aufweisenden, parallel zur Förderrichtung aneinandergereihten Gestellteilen (9) des Maschinengestells (8) lösbar verbunden sind, wobei der Ständer (11) eines Druckbogenanlegers (3) in einem Gestellteil (9) des Maschinengestells (8) lösbar befestigt ist.

Die EP 0 917 965 A1 vermittelt einen Sammelhefter für Falzbogen, mit einer Heftstation, wenigstens einem austauschbaren Falzbogenanleger und einer Sammelkette.

Die US 6 267 366 B1 beschreibt eine Einrichtung für die Zuführung von Druckbogen bei einem Sammelhefter oder einem Klebebinder, insbesondere eine Beschickungseinrichtung für unterschiedliche Druckbogenformate. Die Beschickungseinrichtung besteht aus einem gestellartigen Aufbau, der ein rechteckiges Traggestell mit Stützrollen zum Verfahren der Einrichtung auf dem Boden aufweist. Weiterhin sind Stützfüsse an dem Traggestell vorgesehen, um die Einrichtung ausrichten bzw. nivellieren und am Boden befestigen zu können.

Seit einigen Jahren ist dem Fachmann der Druck- und Druckweiterverarbeitungsindustrie aus dem breiten Anwendungsbereich bekannt, dass Maschinen mit arbeitstaktverbundenen Verarbeitungsstationen -nach mechanischen Ueberlagerungsantriebenjetzt durch unabhängig steuer- oder regelbare Antriebsmotoren ausgestattet werden können, nachdem hierzu im Verlauf der letzten Jahre drehwinkelgleich oder -veränderbar gesteuerte Motoren zu zusehends günstigeren Beschaffungskosten einsetzbar geworden sind.

Aufgabe der vorliegenden Erfindung ist es; bei einer Einrichtung der eingangs genannten Art bzw. bei einem Sammelhefter konstruktive Massnahmen zu treffen, so dass sich die mit einer Einzelantriebsvorrichtung ausgerüsteten Anleger untereinander entlang der wirksamen Fördereinrichtung austauschen lassen.

Erfindungsgemäss wird diese Aufgabe dadurch gelöst, dass die Druckbogenanleger durch jeweils einen Ständer mit einem Gestellteil des Maschinengestells verbunden sind.

Damit lassen sich komplette Anlegereinheiten mit einem Hubstapler oder anderen Hebeeinrichtungen auf einfache Art austauschen oder versetzen.

Vorzugsweise ist das Maschinengestell zur Befestigung wenigstens eines Druckbogenanlegers aus einem Gestellteil gebildet, sodass ein schneller Umbau an einem Sammelhefter gewährleistet ist.
Maschinengestellteile für zwei Druckbogenanleger erweisen sich ebenfalls als einfache Umbaukomponente.

Vorteilhaft weist das Maschinengestell mehrere parallel zur Fördervorrichtung aneinandergereihte Gestellteile auf, die aufgrund einer schnellen und exakten Montage eine kurzfristige Betriebsaufnahme eines Sammelhefters erlauben.

Durch das Entstehen von Anlegereinheiten, die in kurzer Zeit in Betrieb setzbar sind, erweist es sich als vorteilhaft, wenn zur Aenderung des Abstandes gegenüber der Fördervorrichtung die Druckbogenanleger mit dem Maschinengestell verstell- und feststellbar verbunden sind.

Zweckmässig sind die Druckbogenanleger jeweils durch einen Ständer mit dem Maschinengestell resp. den Gestellteilen verbunden, naheliegenderweise lösbar.

Zur Aenderung oder Einstellung des Abstandes zwischen einem Druckbogenanleger und der Fördervorrichtung ist vorzugsweise zwischen Ständer und Druckbogenanleger eine Verstellvorrichtung vorgesehen, die es erlaubt, auf einfache Weise den Abstand einzustellen oder zu ändern.
Selbstverständlich könnte die Verstellvorrichtung auch zwischen Ständer und Maschinengestell bzw. Gestellteil angeordnet werden.

Um eine raumgreifende Verstell- und Einstellbarkeit der Druckbogenanleger erzielen zu können, ist die Verstellvorrichtung höhen- und seitenverstellbar ausgebildet, sodass jeder Druckbogenanleger zur Fördervorrichtung individuell einstellbar ist.

Selbstverständlich wäre es dem Fachmann naheliegend, die Einstell- und Verstellbarkeit über eine Steuerung motorisch zu erwirken.

Ein Ständer erweist sich als geeignet zur Unterbringung einer Steuervorrichtung des zugeordneten Druckbogenanlegers.

Vorteilhaft bilden ein Druckbogenanleger, ein ihm zugeordneter Ständer und wenigstens ein Teil einer Verstellvorrichtung eine austauschbare oder zur Erweiterung eines Sammelhefters anbaubare Verarbeitungseinheit, die sich leicht anbauen oder austauschen lässt.

Die Ständer der Druckbogenanleger lassen sich geeigneterweise zwischen Seitenschilder zweier Gestellteile einbauen, die gemeinsam aneinandergereiht ein stabiles Maschinengestell bilden.

Die Gestellteile sind vorzugsweise nivellierbar ausgebildet und weisen zu diesem Zweck eine Nivelliervorrichtung auf.

Vorteilhaft sind Gestellteil und Ständer zusammenfügbar ausgebildet, sodass die Ständer in die Gestellteile einsetzbar sind, beispielsweise durch Einschieben oder Absenken zwischen seitliche Führungen.

Zweckmässig sind die Gestellteile zur Führung von Druckluft und Vakuum in Rohrleitungen für die Druckbogenanleger ausgebildet, wozu Leitungsabschnitte vorgesehen und zwischen den Gestellteilen kuppelbar sind.

Sammeleinrichtungen der vorliegenden Art können am Förderende mit einer passenden Hefteinrichtung eines Sammelhefters verbunden und gmeinsam gesteuert werden, wobei sich die Fördervorrichtung auch taktsynchron in den Heftbereich bzw. darüber hinaus erstreckt.

Nachfolgend wird die Erfindung unter Bezugnahme auf die Zeichnung, auf die bezüglich aller in der Beschreibung nicht näher erwähnten Einzelheiten verwiesen wird, anhand eines Ausführungsbeispiels erläutert. In der Zeichnung zeigen:
- Fig. 1: eine Seitenansicht einer auf einem Maschinengestell montierten Sammeleinrichtung und
- Fig. 2: eine räumliche Darstellung der Sammeleinrichtung in Pfeilrichtung F in Fig. 1 betrachtet.

Die Fig. 1 und 2 veranschaulichen eine Sammeleinrichtung 1 für einen Sammelhefter, der entlang einer Fördervorrichtung 2 mehrere Druckbogenanleger 3 aufweist. Ein dargestellter Druckbogenanleger 3 besteht aus einer Fördertrommel 4, die von einem Elektromotor angetrieben wird und am Umfang verteilt eine Greifvorrichtung 5 aufweist, die in einem darüber angeordneten Magazin 6 gestapelte Druckbogen abzieht und an eine aus zwei gegenläufig rotierenden Oeffnungstrommeln bestehende Oeffnungsvorrichtung überführt, von welcher die Druckbogen gespreizt auf die Fördervorrichtung 2 abgeworfen werden. Anleger der erwähnten Art sind bekannt und u.a. in der EP 0 718 225 A2 beschrieben. Die Fördervorrichtung 2 besteht aus einer sattelförmigen Auflage, auf welcher die Druckbogen rittlings aufliegen und an der in Förderrichtung hinteren Endkante von einem Mitnehmer 7 entlang der Druckbogenanleger 3 transportiert werden. Die seitlich aneinandergereihten Druckbogenanleger 3, von denen in den Figuren 1 und 2 nur einer gezeigt ist, bestimmen bei der vorliegenden Fördervorrichtung 2 die Länge einer Förderstrecke. Die Druckbogenanleger 3 sind drehwinkelgleich oder -veränderbar angetrieben und mit der Fördervorrichtung 2 synchron bzw. taktsynchron gesteuert. Zu diesem Zweck sind die Druckbogenanleger 3 mit steuerbaren Elektromotoren ausgerüstet, mit denen die einzelnen Druckbogenanleger, beispielsweise aufgrund der unterschiedlichen Eigenschaften der Druckbogen, an die Bewegung bzw. Geschwindigkeit der Fördervorrichtung angepasst werden können.
Im Interesse kurzer Betriebs-, Rüst-, Montage- und Austauschzeiten sind die Druckbogenanleger 3 in einem Maschinengestell 8 lösbar befestigt, wobei mit dem Maschinengestell 8 die Fördervorrichtung 2 verbunden ist, entlang welcher die gesammelten Druckbogen unterhalb der Druckbogenanleger 3 transportiert werden.
In Fig. 2 ist ein Maschinengestell 8 gezeigt, das zur Aufnahme von zwei Druckbogenanlegern 3 ausgeführt ist; dieses dargestellte Maschinengestell 8 kann auch als Gestellteil 9 für eine Sammeleinrichtung 1 mit mehr als zwei Druckbogenanlegern 3 verwendet werden. Hierzu werden mehrere Gestellteile 9 aneinandergereiht und fest miteinander verbunden.
Das in Fig. 2 dargestellte Gestellteil 9 ist am linken Ende für den Anbau weiterer Gestellteile 9 ausgebildet, wobei die fehlende Abstützung durch einen Maschinenfuss 10 des anschliessenden Gestellteils 9 beigestellt wird, und das Ganze als modularer Aufbau für ein Maschinengestell 8 bezeichnet werden kann.
Das gleiche Konstruktionsprinzip des Gestellteils 9 könnte auch für nur einen Druckbogenanleger 3 angewendet werden.
Die Druckbogenanleger 3 sind auf einem ihnen zugehörigen Ständer 11 aufgebaut, der die feste Verbindung eines Druckbogenanlegers 3 mit dem Maschinengestell 8 bzw. einem Gestellteil 9 übernimmt.
Zur Einstellung oder Aenderung des Abstandes zwischen einem Druckbogenanleger 3 und der die Druckbogen sammelnden Fördervorrichtung 2 ist eine Verstellvorrichtung 12 zwischen Druckbogenanleger 3 und Ständer 11 vorgesehen, mit welcher die Höhe und Seitenlage des Druckbogenanlegers 3 gegenüber der Auflageposition eines Druckbogens an der Fördervorrichtung 3 eingestellt oder geändert werden kann. Wie schon oben erwähnt, könnte die Einstellung oder Aenderung des Abstandes manuell oder motorisch, oder mittels programmierter Steuerung vorgenommen werden; solche Möglichkeiten sind bei Sammelheftern nicht unbekannt.
Zur Aufnahme einer Steuervorrichtung der Druckbogenanleger 3 eignet sich der hohl ausgebildete Ständer 11 ganz besonders. In Fig. 2 ist an der Aussenseite des Ständers 11 eine für die Steuervorrichtung bestimmte Steckeranordnung ersichtlich. Aus der Darstellung in Fig. 2 ist eine aus Druckbogenanleger 3, Verstellvorrichtung 12 und Ständer 11 zusammengebaute Anlegereinheit erkennbar, die sich mittels Hubwagen oder Hubstapler oder einem anderen Hebezeug leicht ausbauen resp. ersetzen lässt.
Der Einbau einer Anlegereinheit erfolgt jeweils zwischen zwei Seitenschildern 13, 14 eines Gestellteils 9, der auch für eine Anlegereinheit ausgebildet sein kann und demnach etwa halb so lang wie der dargestellte Gestellteil 9 ist.
Die Gestellteile 9 weisen im Bereich des Maschinenfusses Nivelliervorrichtungen 15 auf, um die Gestellteile 9 gegenseitig auszurichten.
Zur Führung von Druckluft und Vakuum zum Betrieb der Druckbogenanleger 3 weisen die Gestellteile 9 die Seitenschilder 13, 14 parallel zur Fördervorrichtung 2 durchsetzende Rohrleitungsabschnitte 16 auf, an denen Rohrstutzen 17 zur Entnahme eines Mediums angeordnet sind. Weiterhin sind an den Seitenschildern 13 steuerbare Ventile 18 befestigt, mit denen die gewählte Energie über nicht ersichtliche Schläuche den pneumatischen Druckbogenführungen 19 oder Saugern eines Druckbogenanlegers 3 (nicht ersichtlich) zugeführt wird. Die Rohrleitungsabschnitte 16 einer Anlegereinheit lassen sich mittels Kupplungen mit Rohrleitungsabschnitten benachbarter Anlegereinheiten verbinden. Selbstverständlich sind die Rohrleitungen am Ende mit einer Abschlussvorrichtung (nicht ersichtlich) versehen.

Eine Sammeleinrichtung 1 der vorgeschlagenen Art, kann am Förderende mit einer Hefteinrichtung eines Sammelhefters verbindbar ausgebildet sein.

## Patentansprüche

1. Einrichtung (1) zum rittlingsweisen Sammeln von Druckbogen zu Druckerzeugnissen, wie Zeitschriften, Magazine, Broschüren oder dgl., bestehend aus einer eine sattelförmige Sammelstrecke bildenden Fördervorrichtung (2) und entlang der Sammelstrecke angeordneten Druckbogenanleger (3), die jeweils drehwinkelgleich oder -veränderbar gesteuert und mit der Fördervorrichtung (2) taktsynchron angetrieben sind, wobei die Druckbogenanleger (3) jeweils mittels Ständer (11) mit wenigstens einem die Fördervorrichtung (2) aufweisenden, parallel zur Förderrichtung aneinandergereihten Gestellteilen (9) des Maschinengestells (8) lösbar verbunden sind, wobei der Ständer (11) eines Druckbogenanlegers (3) in einem Gestellteil (9) des Maschinengestells (8) lösbar befestigt ist und
dass zwischen Ständer (11) und Druckbogenanleger (3) eine zur Einstellung oder Aenderung des Abstandes zwischen Druckbogenanleger (3) und Fördervorrichtung (2) vorgesehene Verstellvorrichtung (12) angeordnet ist.

2. Einrichtung nach Anspruch 1, **dadurch gekennzeichnet, dass** die Verstellvorrichtung (12) zur Höhen- und Seitenverstellung gegenüber der Fördervorrichtung (2) ausgebildet ist.

3. Einrichtung nach einem der Ansprüche 1 oder 2, **dadurch gekennzeichnet, dass** der Ständer (11) zur Aufnahme einer Steuervorrichtung der Druckbogenanleger (3) einen Hohlraum aufweist.

4. Einrichtung nach Anspruch 3, **dadurch gekennzeichnet, dass** Druckbogenanleger (3), Ständer (11) und wenigstens ein Teil der Verstellvorrichtung (12) eine austauschbare Einheit bilden.

5. Einrichtung nach einem der Anspruch 4, **dadurch gekennzeichnet, dass** die Ständer (11) der Druckbogenanleger (3) jeweils zwischen Seitenschildern (13) zweier Gestellteile (9) angeordnet sind.

6. Einrichtung nach Anspruch 5, **dadurch gekennzeichnet, dass** die Gestellteile (9) nivellierbar ausgebildet sind.

7. Einrichtung nach Anspruch 6, **dadurch gekennzeichnet, dass** Gestellteil (9) und Ständer (11) zusammenfügbar ausgebildet sind.

8. Einrichtung nach Anspruch 7, **dadurch gekennzeichnet, dass** das Maschinengestell (8) zur Führung von Druckluft und Vakuum für die Druckbogenanleger (3) ausgebildet ist.

9. Einrichtung nach Anspruch 8, **dadurch gekennzeichnet, dass** diese (1) am Förderende mit einer Hefteinrichtung eines Sammelhefters verbindbar ausgebildet ist.

## Claims

1. Device (1) for gathering printed sheets astride into printed products such as periodicals, magazines, brochures or the like, comprising a conveying device (2) constituting a saddle-shaped gathering path and printed sheet feeders (3) arranged along the gathering path, each of which is controlled with the same rotation angle or with variable rotation angle and is driven synchronously with the conveying device (2), whereby the printed sheet feeders (3) are each detachably connected by means of stands (11) to at least one chassis member (9) of the machine chassis (8), said chassis members having the conveying device (2) and being arranged in a row parallel to the conveying direction, whereby the stand (11) of one printed sheet feeder (3) is detachably attached in a chassis member (9) of the machine chassis (8), and that arranged between the stand (11) and the printed sheet feeder (3) is an adjusting device (12) for adjusting or altering the separation between the printed sheet feeder (3) and the conveying device (2).

2. Device according to claim 1, **characterised in that** the adjusting device (12) is designed for height adjustment and lateral adjustment relative to the conveying device (2).

3. Device according to one of the claims 1 or 2, **characterised in that** the stand (11) has a hollow space for accommodating a control device of the printed sheet feeder (3).

4. Device according to claim 3, **characterised in that** the printed sheet feeder (3), the stand (11) and at least one part of the adjusting device (12) comprise an interchangeable unit.

5. Device according to claim 4, **characterised in that** the stands (11) of the printed sheet feeders (3) are each arranged between side shields (13) of two chassis members (9).

6. Device according to claim 5, **characterised in that** the chassis members (9) are designed able to be levelled.

7. Device according to claim 6, **characterised in that** the chassis member (9) and the stand (11) are designed able to be joined together.

8. Device according to claim 7, **characterised in that** the machine chassis (8) is designed for the guiding of compressed air and vacuum for the printed sheet feeder (3).

9. Device according to claim 8, **characterised in that** said device (1) is designed able to be joined at the end of the conveying path to a binding device of a gatherer/binder.

## Revendications

1. Dispositif (1) pour assembler en position à cheval des feuilles imprimées afin de réaliser des produits imprimés tels que des revues, des magazines, des brochures ou analogues, composé d'un dispositif de transport (2) formant une ligne d'assemblage en forme de sellette et de margeurs de feuilles imprimées (3) disposés le long de ladite ligne d'assemblage, qui sont pilotés de manière à avoir toujours le même angle de rotation ou à pouvoir changer d'angle de rotation et sont entraînés de façon synchrone avec le dispositif de transport (2), les margeurs de feuilles imprimées (3) étant chacun reliés de façon amovible à l'aide de supports (11) à au moins l'une des parties (9) du bâti (8) de la machine qui présentent le dispositif de transport (2) et qui sont disposées les unes à la suite des autres parallèlement au sens de transport, le support (11) d'un margeur de feuilles imprimées (3) étant fixé de façon amovible dans une partie (9) du bâti (8) de la machine, et en ce qu'entre le support (11) et le margeur de feuilles imprimées (3) est placé un dispositif de réglage (12) pour régler ou modifier l'écart entre le margeur de feuilles imprimées (3) et le dispositif de transport (2).

2. Dispositif selon la revendication 1, **caractérisé en ce que** le dispositif de réglage (12) est réalisé pour procéder au réglage en hauteur et latéral par rapport au dispositif de transport (2).

3. Dispositif selon l'une des revendications 1 ou 2, **caractérisé en ce que** le support (11) présente une cavité destinée à recevoir un dispositif de commande des margeurs de feuilles imprimées (3).

4. Dispositif selon la revendication 3, **caractérisé en ce que** le margeur de feuilles imprimées (3), le support (11) et au moins une partie du dispositif de réglage (12) forment une unité remplaçable.

5. Dispositif selon la revendication 4, **caractérisé en ce que** les supports (11) des margeurs de feuilles imprimées (3) sont chaque fois disposés entre des panneaux latéraux (13) de deux parties de bâti (9).

6. Dispositif selon la revendication 5, **caractérisé en ce que** les parties de bâti (9) sont réalisées de manière à pouvoir être mises à niveau.

7. Dispositif selon la revendication 6, **caractérisé en ce que** la partie de bâti (9) et le support (11) sont réalisés de façon à pouvoir être assemblés.

8. Dispositif selon la revendication 7, **caractérisé en ce que** le bâti (8) de la machine est conçu pour amener de l'air comprimé et du vide destinés aux margeurs de feuilles imprimées (3).

9. Dispositif selon la revendication 8, **caractérisé en ce qu'**il (1) est conçu à l'extrémité de la ligne de transport de manière à pouvoir faire la jonction avec une brocheuse d'une encarteuse-piqueuse.
